# FASCICULE DE BREVET EUROPEEN

(11) **EP 0 042 778 B1**
(45) Date de publication et mention de la délivrance du brevet: **30.05.1984**
(21) Numéro de dépôt: 81400914.8
(22) Date de dépôt: 10.06.1981
(51) Int. Cl.: H01H 71/00, H01H 71/74, H01H 73/18

(54) **Disjoncteur miniature unipolaire et neutre**
Einpol- und Nulleiter-Kleinschalter
Single-pole and neutral miniature circuit breaker

(30) Priorité: 19.06.1980 FR 8013681
(43) Date de publication de la demande: 30.12.1981
(73) Titulaire: MERLIN GERIN, F-38050 Grenoble Cédex (FR)
(72) Inventeur: Bouvet, Bernard, F-38050 Grenoble Cedex (FR); Izoard, Jean, F-38050 Grenoble Cedex (FR); Lazareth, Michel, F-38050 Grenoble Cedex (FR); Reynaud, François, F-38050 Grenoble Cedex (FR); Terrier, Gérard, F-38050 Grenoble Cedex (FR)
(74) Mandataire: Kern, Paul

## Description

L'invention est relative à un disjoncteur unipolaire et neutre à boîtier moulé parallélépipédique étroit et plat, comprenant:
- un mécanisme de commande disposé symétriquement dans le plan médian perpendiculaire aux faces étroites du boîtier et occupant toute la largeur du boîitier, ledit mécanisme ayant un dispositif électromagnétique de déclenchement automatique lors d'un court-circuit et une manette de commande manuelle pilotant le basculement d'un support pivotant;
- une paire de contacts de phase et une paire de contacts de neutre logées côte à côte dans ledit boîtier, les contacts mobiles étant solidaires d'un bras de contact monté à pivotement sur un pivot commun dudit support pivotant, et
- une cloison isolante intermédiaire parallèle audit plan médian et intercalée entre les contacts de phase et les contacts de neutre.

Un disjoncteur connu du genre mentionné (FR-A No 2167302) est utilisé dans les installations de distribution terminale, notamment dans les bâtiments, pour protéger un circuit électrique et, en position d'ouverture, isoler entièrement ce circuit en coupant à la fois le conducteur de phase et le conducteur de neutre. Ce disjoncteur connu comporte deux paires de contacts, isolées l'une par rapport à l'autre pour un emploi comme interrupteur bipolaire ou comme disjoncteur à un pôle protégé avec neutre coupé. Les paires de contacts et les chambres de coupure associées sont absolument symétriques, et les contacts s'ouvrent et se ferment simultanément. Lors d'une utilisation pour une coupure de phase et de neutre, cet appareil n'est pas optimalisé, le contact de neutre pouvant fort bien s'ouvrir en premier et être soumis seul à l'action de l'arc. Les contacts ne sont pas déplacés en position d'ouverture par un extracteur lors d'un court-circuit, ce qui accentue le risque d'une ouverture préalable du contact de neutre.

Dans un système modulaire connu (DE-B No 1286188), le disjoncteur est réalisé par l'association de deux pôles dont l'un, le pôle de phase, est protégé, et l'autre, le pôle de neutre, est coupé. Le contact mobile du pôle de neutre_{'} est relié mécaniquement au contact mobile du pôle de phase par une fourchette ayant une dent élastique pour fermer le contact de neutre en premier et ouvrir le contact de phase en premier. Le nombre de modules est doublé et la disposition dissymétrique du mécanisme et des déclencheurs engendre une perte de place et un fonctionnement peu fiable.

La présente invention a pour but de remédier aux inconvénients précités; le disjoncteur selon l'invention est caractérisé en ce que les zones de contact des contacts de phase et des contacts de neutre sont décalées pour réaliser une ouverture manuelle par la manette des contacts de phase avant celle des contact de neutre, et une fermeture des contacts de neutre avant celle des contacts de phase, et en ce que le dispositif électromagnétique actionne un extracteur agissant sur les deux bras de contact pour déplacer rapidement et simultanément ces bras de contact en position d'ouverture lors d'un déclenchement sur court-circuit.

Le mécanisme de commande et le déclencheur du pôle protégé occupent toute la largeur du boîtier, seule la partie inférieure étant subdivisée en deux chambres pour recevoir les contacts de neutre et de phase dont les zones de contact sont décalées pour ouvrir les contacts de phase en premier et fermer les contacts de neutre en premier. Les contacts s'ouvrent quasi simultanément sur un court-circuit sous l'action de l'extracteur, et on évite ainsi tout retard à l'ouverture préjudiciable à une coupure rapide.

Selon un développement de l'invention, la cloison de subdivision de la partie inférieure du boîtier est décalée latéralement, de façon que le volume de la chambre associée aux contacts de phase soit supérieur à celui de la chambre des contacts de neutre.

Il est connu, par exemple par le document G B-A No 933273, d'accoler au boîtier d'un pôle de disjoncteur un boîtier de même profil, mais de largeur plus faible, contenant une paire de contacts pour la coupure du neutre. Une tige de liaison transmet le mouvement du contact de phase au contact de neutre, qui s'ouvre en dernier et se ferme en premier grâce à une liaison élastique. L'espace disponible n'est pas entièrement utilisé, et une ouverture rapide des deux paires de contacts sous l'action d'un extracteur n'est pas réalisable. L'emploi de deux boîtiers distincts ne permet pas une structure optimale selon la présente invention.

Le document FR-A No 2280185 décrit une configuration analogue de deux chambres accolées, une paire de contacts étant logée dans chaque chambre et les contacts mobiles des deux chambres étant solidaires par un support en fourche. Les deux paires de contacts sont connectées électriquement en série et s'ouvrent et se ferment en même temps.

Le réglage du déclencheur thermique du disjoncteur est avantageusement effectué par une vis de réglage accessible de l'extérieur du boîtier du disjoncteur, cette vis étant vissée dans un orifice fileté ménagé dans la paroi en matière plastique du boîtier. Le filetage dans la matière plastique évite un écrou et, selon un perfectionnement important de l'invention, l'orifice fileté débouche sur la face de fixation du boîtier, de préférence dans la zone recevant un verrou de fixation amovible. En position montée du verrou, la vis de réglage est cachée, ce qui empêche toute modification du réglage effectué en usine.

A chaque paire de contacts est associée une chambre de coupure à deux électrodes, ou cornes de guidage de l'arc, se faisant face. Un col, une zone d'écartement minimal des électrodes, est prévu en un emplacement espacé des contacts, en vue d'éviter tout réamorçage sur les contacts. La commutation de l'arc de phase sur la corne est avantageusement retardée par rapport à celle de l'arc ancré sur les contacts de neutre, de façon à ne pas mettre hors circuit prématurément le déclencheur magnétique et l'extracteur associé.

Les deux bras de contacts de neutre et de phase sont montés de part et d'autre d'un support en forme de plaque, en un matériau moulé en un alliage à base de zinc additionné d'aluminium, de cuivre et de magnésium, commercialement dénommé Zamak, portant des axes et des butées venant de moulage. La fabrication et le montage sont ainsi notablement simplifiés.

D'autres avantages et caractéristiques ressortiront plus clairement de la description qui va suivre d'un mode de mise en oeuvre de l'invention, donné à titre d'exemple non limitatif et représenté aux dessins annexés, dans lesquels:
la fig. 1 est une vue en plan d'un disjoncteur selon l'invention;
la fig. 2 est une vue en élévation du disjoncteur selon la fig. 1, montrant les contacts de phase en position de fermeture, la cloison latérale du boîtier étant supposée enlevée;
la fig. 3 est une coupe suivant la ligne III-III de la fig. 1, la cloison intermédiaire étant supposée enlevée, montrant les contacts de neutre en position de fermeture;
la fig. 4 est une vue de gauche du disjoncteur selon l'invention;
la fig. 5 est une coupe suivant la ligne V-V d'une des fig. 2 ou 3;
la fig. 6 est une coupe suivant la ligne VI-VI d'une des fig. 2 ou 3;
la fig. 7 est une coupe suivant la ligne VII-VII d'une des fig. 2 ou 3;
la fig. 8 est une vue de détail montrant les contacts en cours d'ouverture, et
la fig. 9 illustre le schéma électrique du disjoncteur selon l'invention.

Sur les figures, un boîtier 10, en un matiériau isolant moulé, comporte deux demi-coquilles 12, 14 assemblées par des rivets 16. Le boîtier 10 présente une forme générale parallélépipédique de faible largeur, correspondant-à un système commercialement dénommé Multi 9. Le boîtier 10 présente une face arrière, ou fond, 18 de fixation sur un rail DIN symétrique, et une face frontale 20 présentant une lumière de passage d'une manette de commande 22. Sur l'une des faces latérales étroites 24 est disosée une paire de bornes 26, 28 d'alimentation de l'appareil logé dans le boîtier 10, la face opposée 30 de sortie portant une paire de bornes 32, 34 disposées côte à côte. La largeur du boîtier 10 correspond à celle d'un disjoncteur unipolaire du système modulaire précité et correspond à deux pas de 9 mm, c'est-à-dire une largeur de 18 mm.

Les bornes opposées 26, 32 appartiennent à un circuit de coupure de neutre logé à l'intérieur du boîtier 10, les bornes 28, 34 appartenant à un circuit de coupure de phase également logé à l'intérieur du boîtier 10. Une cloison intermédiaire isolante 36, intercalée entre les demi-coquilles 12, 14, s'étend sensiblement parallèlement aux grandes faces latérales du boîtier 10 et sépare les circuits de coupure de neutre et les circuits de coupure de phase (voir fig. 6). La cloison intermédiaire 36 présente des parties marginales 38, 40, qui s'étendent dans le plan médian du boîtier 10 parallèle aux grandes faces latérales, en étant intercalées respectivement entre les bornes de neutre et de phase 26, 28 et 32, 34. La partie centrale 42 de la cloison intermédiaire 36 est décalée latéralement par rapport au plan médian du boîtier 10 vers le haut sur la fig. 6, de manière à subdiviser la partie du boîtier voisine du fond 18 en deux chambres 44, 46 d'épaisseurs différentes, la chambre 44 en regard des bornes de phase 28, 34 présentant la plus forte épaisseur. La cloison intermédiaire 36 s'étend sur une partie de la hauteur du boîtier 10 et sépare les éléments particuliers au circuit de neutre et du circuit de phase, les éléments communs, notamment le mécanisme de commande et le déclenchement décrits ci-dessous, étant logés dans une partie commune au-dessus de la cloison 36.

En se référant plus particulièrement à la fig. 3 qui montre le circuit de neutre, on voit que la borne 26 d'alimentation porte un contact fixe 48, susceptible de coopérer avec un contact mobile de neutre 50 porté par un bras de contact isolant 52, monté à pivotement sur un axe 54. Le contact fixe 48 est prolongé par une corne d'arc 49 s'étendant à l'intérieur de la chambre 46 en regard d'une électrode 51 disposée à l'arrière du contact mobile 50. L'électrode 51 est reliée, d'une part, à la borne 32 et, d'autre part, par une tresse 56 au contact mobile 50. Le circuit de neutre, constitué par la borne 26, le contact fixe 48, le contact mobile 50, la tresse 56, la borne 32, la corne d'arc 49 et l'électrode 51, est disposé dans l'espace délimité entre la cloison intermédiaire 36 et la demi-coquille 12, en particulier dans la chambre 46. La corne d'arc 49 et l'électrode 51 divergent à partir d'un point, ou col, 53 d'écartement minimal, disposé juste à l'arrière du contact mobile 50 ouvert.

La fig. 2 illustre plus particulièrement le circuit de phase comportant la borne d'alimentation 28, un contact fixe 58 relié, d'une part, à la borne 28 et se prolongeant, d'autre part, par une corne d'arc 60, un contact mobile 62, porté par un bras de contact 64, en un matériau isolant, monté à pivotement sur l'axe 54. Le contact mobile de phase 62 est relié par une tresse 66 à t'entrée d'une bobine 68 d'un déclencheur magnétique désigné par le repère général 70, à la sortie de la bobine 68 étant reliée par une tresse 72 à une bilame 74 relié à la borne de sortie 34. En regard de la corne 60 et à l'arrière du contact mobile 62 est disposée une électrode 76 reliée électriquement à la borne 34. La partie du circuit de phase, constituée par la borne 28, le contact fixe 58, la corne 60, l'électrode 76 et la borne 34, est disosée dans l'espace délimité par la cloison intermédiaire 36 et la demi-coquille 14, notamment dans la chambre 44 formant la chambre de coupure de l'arc. La corne 60 et l'électrode 76 constituent un convergent-divergent dont le col 77 est décalé vers l'arrière de la chambre 44, par rapport à la position ouverte du contact mobile 62, pour retarder la commutation de l'arc sur l'électrode 76 et la mise hors circuit de la bobine 68. Le convergent facilite la migration de l'arc au début, et le col 77 limite les risques de réamorçage sur les contacts 58, 62. Le courant permanent parcourt la bobine 68 et le bilame 74 détectant, respectivement, un courant de court-circuit et un courant de surcharge pour provoquer la séparation des contacts 58, 62.

Le mécanisme de commande logé dans la partie supérieure, sur les fig. 2 et 3, du boîtier 10 au-dessus de la cloison intermédiaire 36 est commun au contact mobile de phase 62 et au contact mobile de neutre 50. L'axe 54 d'articulation des bras de contact 52, 64 est porté par un support en forme de plaque 78, monté à pivotement sur un axe fixe 80, solidaire des demi-coquilles 12, 14, du boîtier 10. Des lumières 82, ménagées dans les bras de contact 52, 64 au droit du passage de l'axe 80, autorisent un débattement limité des bras de contact 52, 64 sur le support 78, un ressort en spirale 84 sollicitant les bras de contact 52, 64 en position de fermeture des contacts 48, 50; 58, 62. Un ressort 86 sollicite le support 78 en rotation sur l'axe 80 en direction d'ouverture des contacts 48, 50; 58, 62, dans le sens de rotation des aiguilles d'une montre sur la fig. 2. Le support 78 porte une butée 88 susceptible de coopérer avec les extrémités 90, 91 des bras de contact 52, 64 pour entraîner en rotation vers la position d'ouverture les contacts mobiles 50, 62. Le support 78 coopère avec un dispositif d'entraînement et de verrouillage comportant un axe 92 susceptible de se débattre dans une lumière 94 en forme d'équerre ménagée dans le support 78. L'axe 92 est formé par l'extrémité recourbée d'une tige 96 dont l'extrémité opposée est engagée dans un orifice 98 de la manette 22, excentré par rapport à l'axe de rotation 100. Un verrou 102, monté à rotation sur un axe fixe 103, présente une surface de butée 104 limitant le débattement de l'axe 92 dans la lumière 94 en position de verrouillage présentée sur les figures. Le verrou 102 coopère avec un accrochage 106, porté par un levier d'accrochge 108 monté à pivotement sur un axe fixe 110. Le levier d'accrochage 108 peut être déplacé en une position de libération du verrou 102 par pivotement lors d'une déflexion du bilame 74, ou lors de l'attraction par la bobine 68 du noyau 112 du déclencheur magnétique 70. Un ressort en spirale 114 sollicite le levier d'accrochage 108 et le verrou 102 en position de verrouillage représentée sur les figures. La manette 22 est sollicitée en position d'ouverture des contacts par un ressort 116. Le support 78 est une pièce moulée, par exemple en un alliage commercialement dénommé Zamak, et les axes 54, 80 et butées 88, venant de moulage, font saillie de part et d'autre de la plaque, ce qui facilite le montage.

Le mécanisme du disjoncteur fonctionne de la manière suivante.

En position fermée des contacts 48, 50; 58, 62, le support 78 est maintenu dans la position de fermeture à l'encontre de la force du ressort 86 par l'axe 92 immobilisé, d'une part, par le verrou 102 empêchant un échappement vers la partie de base de la lumière 94 et, d'autre part, par le dépassement du point mort de la genouillère formée par la tige 96 et la manette 22. L'ouverture manuelle des contacts est commandée par un pivotement dans le sens trigonométrique de la manette 22, provoquant une brisure de la genouillère 96, 22 et un déplacement vers le haut (sur la fig. 2) de l'axe 92, ce déplacement autorisant un pivotement du support 78 dans le sens des aiguilles d'une montre. Au cours du pivotement du support 78, la butée 88 vient frapper les extrémités 90, 91 des bras de contact 52,64 pour déplacer les bras de contact en position d'ouverture. Pendant ce mouvement, l'axe 92 reste en appui de la surface 104 du verrou 102, et il est facile de comprendre qu'un pivotement inverse de la manette 22 ramène les contacts en position de fermeture illustrée par les figures. Une ouverture automatique est commandée soit par déflexion du bilame 74, soit par déclenchement électromagnétique par attraction du noyau 112 provoquant le pivotement du levier d'accrochage 108 et la libération du verrou 102. Le pivotement du verrou 102 (dans le sens des aiguilles d'une montre sur la fig. 2) libère l'axe 92, qui s'engage librement dans la partie de base de la lumière 94 en autorisant un pivotement du support 78 et une ouverture des contacts de la manière décrite ci-dessus. Les ressorts 116 et 114 ramènent automatiquement, d'une manière bien connue en soi, la manette 22 ainsi que le verrou 102 et le levier d'accrochage 108 en position de verrouillage. La fermeture s'effectue par pivotement dans le sens des aiguilles d'une montre de la manette 22, comme décrit ci-dessus.

La bobine 68 est logée dans l'espace commun et occupe toute la largeur du boîtier 10 (voir fig. 7). Le noyau 112 de la bobine 68 porte un extracteur 118 coopérant ave les bras de contact 52, 64 pour déplacer les contacts 50, 62 en position d'ouverture lors d'une détection d'un court-circuit. Le bras de contact de neutre 52 est prolongé vers le bas (sur la fig. 3), de manière à décaler en hauteur les contacts mobiles de phase 62 et de neutre 50 (voir fig. 8). Ce décalage en hauteur provoque un écartement différent entre la butée 88 du support 78 et les extrémités 90, 91 des bras de contact 52, 64, la butée 88 venant, lors d'un pivotement dans le sens des aiguilles d'une montre du support 78, frapper en premier le bras de contact de phase 64 pour déplacer ce dernier en position d'ouverture. Le bras de contact de neutre 52 est déplacé à retardement lors de la percussion de la butée 88 sur l'extrémité 90 du bras de contact 52. L'allongement selon l'invention du bras de contact de neutre 52 permet l'emploi d'une même butée 88 de commande d'ouverture et d'un axe commun 54 d'articulation des bras de contact 52, 64.

Lors d'une commande manuelle par la manette 22, le pivotement du support 78 provoque l'ouverture des contacts de phase 58, 62 avant celle des contacts de neutre 48,50 et, inversement, la fermeture des contacts de neutre 48, 50 avant celle des contacts de phase 58, 62. Lors d'une ouverture sur court-circuit, l'extracteur 118 agit simultanément sur les deux contacts mobiles 50, 62 en créant tout de suite une double coupure.

Les contacts mobiles 50, 62 sont fixés aux faces externes, respectivement, des bras de contact 52 et 64, afin d'accroître au maximum l'écartement d'isolation de ces contacts.

L'agencement judicieux selon l'invention a permis le logement du dispositif de coupure de neutre et du dispositif de coupure de phase dans un boîtier de profil et de largeur standards, correspondant à ceux d'un disjoncteur unipolaire. La substitution dans une installation existante d'un disjoncteur unipolaire est de ce fait facilitée.

En se référant plus particulièrement à la fig. 2, on voit que le point de réglage du bilame 74 est reporté sur la face 18 de fixation du boîtier 10. Le réglage du bilame 74 s'effectue, d'une manière bien connue en soi, par une déformation de son support 120 par vissage ou dévissage d'une vis de réglage 122 engagée dans un orifice taraudé ménagé dans la paroi en matériau plastique du boîtier 10 et débouchant sur la face de fixation 18. Cette disposition présente le double avantage de libérer la face latérale étroite 30 pour la disposition des bornes de connexion 32, 34, et le report du point de réglage sur une face non accessible en position fixée du boîtier 10. L'orifice taraudé débouche avantageusement dans un logement 126 de réception d'un verrou de fixation, non représenté, susceptible d'être mis en place après assemblage des demi-coquilles 12, 14 et réglage de l'appareil. Le verrou engagé dans le logement 126 obture le point de réglage et empêche tout déréglage ultérieur. Cette disposition économise le bouchon d'obturation et l'écrou de fixation de la vis de réglage 122.

La borne de neutre 26 d'alimentation est décalée vers le bas par rapport à la borne de phase 28 adjacente. Ce décalage en hauteur permet un raccordement à des peignes, ou barrettes, rectilignes, respectivement de phase et de neutre (non représentés) reliant une pluralité de modules accolés par leur face latérale et fixés sur un même rail de support. Le décalage en hauteur des bornes 26,28 correspond à celui des contacts mobiles 50, 62, ce qui facilite la disposition judicieuse des conducteurs. Les bornes de sortie 32, 34, destinées à recevoir des câbles de sortie, sont de préférence disposées à un même niveau, mais on ne sortirait pas du cadre de l'invention en décalant également ces bornes de sortie.

## Revendications

1. Disjoncteur unipolaire et neutre à boîtier (10) moulé parallélépipédique étroit et plat, comprenant:
- un mécanisme de commande disposé symétriquement dans le plan médian perpendiculaire aux faces étroites (18, 20, 24, 30) du boîtier et occupant toute la largeur du boîtier, ledit mécanisme ayant un dispositif électromagnétique (70) de déclenchement automatique lors d'un court-circuit et une manette (22) de commande manuelle pilotant le basculement d'un support pivotant (78);
- une paire de contacts de phase (58,62) et une paire de contacts de neutre (48, 50) logées côte à côte dans ledit boîtier, les contacts mobiles (50, 62) étant solidaires d'un bras de contact (52, 64) monté à pivotement sur un pivot (54) commun dudit support pivotant (78), et
- une cloison isolante (36) intermédiaire parallèle audit plan médian et intercalée entre les contacts de phase et les contacts de neutre, caractérisé en ce que les zones de contact des contacts de phase (58, 62) et des contacts de neutre (48, 50) sont décalées pour réaliser une ouverture manuelle par la manette (22) des contacts de phase avant celle des contacts de neutre, et une fermeture des contacts de neutre avant celle des contacts de phase, et en ce que le dispositif électromagnétique (70) actionne un extracteur(118) agissant sur les deux bras de contact (52, 64) pour déplacer rapidement et simultanément ces bras de contact en position d'ouverture lors d'un déclenchement sur court-circuit.

2. Disjoncteur selon la revendication 1, caractérisé en ce que ladite cloison (36) est décalée latéralement par raport audit plan médian dans les zones d'extension des arcs tirés entre lesdits contacts pour confiner avec les grandes faces dudit boîtier une première (44) et une deuxième (46) chambre de logement, respectivement des contacts de phase (58, 62) et des contacts de neutre (48, 50), le volume de la première chambre (44) étant, du fait du décalage latéral de la cloison (36), plus grand que celui de la deuxième chambre (46).

3. Disjoncteur selon l'une des revendications 1 ou 2, caractérisé en ce que le bras (64) du contact mobile de phase (62) est plus court que le bras (52) du contact mobile de neutre (50).

4. Disjoncteur selon l'une des revendications 1, 2 ou 3, caractérisé en ce que le support pivotant (78) est en forme de plaque moulée intercalée entre lesdits bras de contact (52, 64) et portant des pivots latéraux (54, 80, 88) venant de moulage.

5. Disjoncteur selon l'une quelconque des revendications précédentes, ayant un déclencheur thermique à bilame (74) et une vis de réglage (122) du bilame, caractérisé en ce que ladite vis (122) est vissée dans un orifice fileté débouchant sur une partie de la face étroite de fixation du boîtier moulé coiffée par le verrou de fixation.

6. Disjoncteur selon l'une quelconque des revendictions précédentes, caractérisé en ce qu'une paire de cornes d'arc (60, 76) est associée à la paire de contact de phase (58, 62) pour capter l'arc et l'éloigner de la zone de contact, lesdites cornes présentant un col (77) pour éviter tout réamorçage sur les contacts (58, 62).

7. Disjoncteur selon la revendication 6, caractérisé en ce qu'une paire de cornes d'arc (49, 51 ) est associée à la paire de contacts de neutre (48, 50) pour capter l'arc tiré entre les contacts de neutre dès sa formation et l'éloigner de la zone de contact.

8. Disjoncteur selon les revendications 6 et 7, caractérisé en ce que lesdits cornes d'arc (60, 76; 49,51) sont conformées pour que la commutation de l'arc tiré entre les contacts de neutre (48, 50) intervienne avant la commutation de l'arc tiré entre les contacts de phase (58, 62).

## Claims

. Single-pole and neutral circuit-breaker with narrow and flat parallelepipedic moulded casing (10), comprising:
- an operating mechanism disposed with symmetry in the median plane perendicular to the narrow sides (18, 20, 24, 30) of the casing and taking up the whole width of the casing, said mechanism having an electro-magnetic device (70) of automatic tripping when a short-circuit occurs and a manual handle (22) driving the tipping of a rotating support (78);
- a set of phase contacts (58, 62) and a set of neutral contacts (48,50) placed side by side inside said casing, the movable contacts (50, 62)being linked together onto a contact arm (52, 64) mounted in rotation on a common pivot (54) of said rotating support (78), and
- an intermediate insulating partition (36) parallel to said median plane and interposed between the phase contacts and neutral contacts, characterized in that the contact zones of the phase contacts (58, 62) and neutral contacts148, 50) are shifted to realize a manual opening by the handle (22) of the phase contacts before the one of the neutral contacts, and a closing of the neutral contacts before the one of the phase contacts, and in that the electro-magnetic device (70) actuates a drawer (118) bearing on the two contact arms (52, 64) to displace quickly and simultaneously these contact arms in swith-off position when a tripping on short-circuit occurs.

2. Circuit-breaker according to claim 1, characterized in that said partition (36) is sideways shifted relative to said median lane in the extension zones of the arcs drawn between said contacts to confine with the large sides of said casing a first (44) and a second (46) chamber, respectively to locate phase contacts (58, 62) and neutral contacts (48, 50), the first chamber (44) volume being larger than the one of the second chamber (46) because of the side shift of the partition (36).

3. Circuit-breaker according to one of claims 1 or 2, characterized in thatthe arm (64) of the phase moving contact (62) is shorter than the arm (52) of the neutral moving contact (50).

4. Circuit-breaker according to one of claims 1, 2 or 3, characterized in that the rotating support (78) is moulded plate-shaped interposed between said contact arms (52,64) and carrying side pivots (54, 80, 88) coming from casting.

5. Circuit-breaker according to any of the former claims, having a bimetal strip thermal release (74) and a set screw (122) of the bimetal strip, characterized in that said screw (122) is screwed inside a threaded port opening on a part of the fastening narrow side of the moulded casing capped by the fastening latch.

6. Circuit-breaker according to any of the former claims, characterized in that a set of arcing horns (60, 76) is associated with the pair of phase contacts (58, 62) to pick up the arc and to move it away from the contact zone, said horns showing a neck (77) to avoid any reignition on the contacts (58,62).

7. Circuit-breaker according to claim 6, characterized in that a set of arcing horns (49, 51 ) is associated with the pair of neutral contacts (48, 50) to pick up the arc drawn between the neutral contacts as soon as it shows up and to move it away from the contact zone.

8. Circuit-breaker according to claims 6 and 7, characterized in that said arcing horns (60, 76; 49, 51 ) are shaped in order that the switching of the arc drawn between the neutral contacts (48, 50) occurs before the switching of the arc drawn between the phase contacts (58, 62).

## Patentansprüche

1. Einpoligerund Nulleiterleistunsschalter mit einem schmalen und flachen quaderförmigen lsolierstofgehäuse (10) enthaltend:
- einen Steuermechanismus, der symmetrisch auf der Mittellinie senkrecht zu den schmalen Seiten (18, 20, 24, 30) des Gehäuses angeordnet ist und die gesamte Breite des Gehäuses einnimmt, und der eine automatische, elektromagnetische Auslösevorrichtung (70) bei Kurzschluss und einen handbetätigten Steuerhebel (22) aufweist, der das Kippen eines schwenkbaren Trägers (78) bewirkt,
- ein Paar Phasenkontakte (58, 62) und ein Paar Nulleiterkontakte (48, 50) nebeneinander in dem genannten Gehäuse untergebracht, wobei die beweglichen Kontakte (50, 62) mit einem Kontaktarm (52, 64) verbunden sind und schwenkbar auf einer gemeinsamen Drehachse (54) des schwenkbaren Trägers (78) gelagert sind, und
- eine isolierende Zwischenwand (36) parallel zur genannten Mittellinie und eingefügt zwischen die Phasenkontakte und die Nulleiterkontakte, dadurch gekennzeichnet, dass die Kontaktzonen der Phasenkontakte (58, 62) und der Nulleiterkontakte (48, 50) verschoben sind, um mittels des Hebels (22) eine Öffnung von Hand aus der Phasenkontakte vor Öffnung der Nulleiterkontakte durchzuführen, und ein Schliessen der Nulleiterkontakte vor Schliessen der Phasenkontakte, und dass die elektromagnetische Vorrichtung (70) ein Ausziehorgan (118) betätigt, das auf die beiden Kontaktarme (52,64) wirkt, um diese Kontaktarme in Öffnungsstellung bei Auslösen wegen Kurzschluss schnell und gleichzeitig zu versetzen.

2. Schalter gemäss Anspruch 1, dadurch gekennzeichnet, dass die genannte Wand (36) seitlich zu der Mittellinie versetzt ist in den Ausdehnungszonen der Lichtbögen, welche zwischen den genannten Kontakten gezogen sind, um mit den grossen Seiten des genannten Gehäuses eine erste Kammer (44) und eine zweite Kammer (46) riegel bedeckt wird.

6. Schalter gemäss irgendeinem der vorhergehenden Ansprüche, dadurch gekennzeichnet, dass ein Paar Lichtbogenhörern (60, 76) mit einem Paar Phasenkontakten (58, 62) verbunden sind, um den Lichtbogen aufzufangen und ihn aus der Kontaktzone zu entfernen, wobei die genannten Lichtbogenhörner eine Engstelle (77) aufweisen, um jegliche Wiederzündung auf den Kontakten (58, 62) zu vermeiden.

7. Schalter gemäss Anspruch 6, dadurch gekennzeichnet, dass ein Paar Lichtbogenhörner (49, 51) mit einem Paar Nulleiterkontakten (48, 50) verbunden sind, um den zwischen den Nulleiterkontakten gezogenen Lichtbogen gleich zu Beginnseiner Bildung aufzufangen und ihn aus der Kontaktzone zu entfernen.

8. Schalter gemäss den Ansprüchen 6 und 7, dadurch gekennzeichnet, dass die genannten Lichtbogenhörner (60, 76; 49, 51 ) so ausgebildet sind, dass die Schaltung des zwischen den Nulleiterkontakten (48, 50) gezogenen Lichtbogens stattfindet vor der Schaltung des zwischen den Phasenkontakten (58, 62) gezogenen Lichtbogens.

zu bilden für die Unterbringung der Phasenkontakte (58,62) bzw. der Nulleiterkontakte (48,50), wobei das Volumen der ersten Kammer (44) wegen der seitlichen Versetzung der Wand (36) grösser ist als das der zweiten Kammer (46).

3. Schalter gemäss einem der Ansprüche 1 oder 2, dadurch gekennzeichnet, dass der Arm (64) es beweglichen Phasenkontaktes (62) kürzer ist als der Arm (52) des beweglichen Nulleiterkontaktes (50).

4. Schalter gemäss einem der Ansprüche 1, 2 oder 3, dadurch gekennzeichnet, dass der schwenkbare Träger (78) eine gegossene Platte ist, welche zwischen den genannten Kontaktarmen (52, 64) eingeschoben ist, und gegossene seitliche Schwenkachsen (54, 80, 88) trägt.

5. Schalter gemäss irgendeinem der vorhergehenden Ansprüche, mit einem thermischen Bimetallauslöser (74) und einer Stellschraube (122) des Bimetallstreifens, dadurch gekennzeichnet, dass die genannte Schraube (122) in eine Gewindeöffnung geschraubt ist, und auf einem Teil der schmalen Befestigungsseite des Isolierstofgehäuses herauskommt, wo sie von dem Befestigungs-
